# EUROPÄISCHE PATENTSCHRIFT

(11) **EP 1 062 883 B1**
(45) Veröffentlichungstag und Bekanntmachung des Hinweises auf die Patenterteilung: **16.05.2007**
(21) Anmeldenummer: 00112459.3
(22) Anmeldetag: 10.06.2000
(51) Int. Cl.: A24C 5/39

(54) **Vorrichtung zum Verpacken von Zigaretten**
apparatus for packing cigarettes
appareil pour emballer des cigarettes

(30) Priorität: 21.06.1999 DE 19928360
(43) Veröffentlichungstag der Anmeldung: 27.12.2000
(73) Patentinhaber: Focke & Co. (GmbH & Co. KG), 27283 Verden (DE)
(72) Erfinder: Focke, Heinz, 27283 Verden (DE); Stiller, Martin, 27283 Verden (DE)
(74) Vertreter: Bolte, Erich

(56) Entgegenhaltungen:
- EP-A1- 0 738 477
- DE-A1- 2 152 301
- DE-A1- 2 433 644
- US-A- 1 582 544
- US-A- 4 055 192
- US-A- 4 503 967

## Beschreibung

Die Erfindung betrifft eine Vorrichtung zum Verpacken vom Zigaretten mit einem Zigaretten-Magazin zur Bidlung von Zigarettengruppen durch Ausschub derselben aus dem Zigaretten-Magazin mittels Stößel und Überführung an einen Zigarettenförderer.

Es ist bekannt, bei der Herstellung von Zigaretten anfallende Tabakpartikel zusammeln und in den Fertigungsprozess für die Zigaretten zurückzuführen. Eine Zigarettenherstellmaschine sammelt den insbesondere im Bereich von Vibrationsorganen bzw. Vibrationsförderern anfallenden Abfalltabak in Rinnen und führt diesen über Förderer in einen Sammelbehälter, der an der Oberseite ein Vibrationssieb aufweist zur Trennung von Tabakpartikeln und anderen Bestandteilen des Abfalltabaks. Der abgesonderte Tabak wird aus dem Sammelbehälter über eine pneumatische Leitung abgefördert und in den Fertigungsprozess der Zigaretten zurückgegeben (DE 24 33 644 A1).

Der Erfindung liegt die Erkenntnis zugrunde, dass auch im Bereich der Verpackung von Zigaretten, also insbesondere im Bereich von Verpackungsmaschinen, Tabakpartikel frei werden. Der Erfindung liegt demnach die Aufgabe zugrunde, bei der Verpackung von Zigaretten im Bereich kritischer Handhabungsorgane anfallenden Tabak zu erfassen.

Zur Lösung dieser Aufgabe ist die erfindungsgemäße Vorrichtung durch folgende Merkmale gekennzeichnet:
a) im Bereich des Zigarettenmagazins ist mindestens ein Absaugorgan zum Absaugen von Tabakpartikeln angeordnet,
b) das Absaugorgan ist in einem rückseitigen Bereich des Zigaretten-Magazin angeordnet, insbesondere unmittelbar oberhalb der Bewegungsebene der Stößel,
c) die durch das Absaugorgan erfassten Tabakpartikel sind über Absaugleitungen einem Tabakabscheider zuführbar, der die Tabakpartikel absondert und sammelt.

Es ist erkannt worden, dass im Bereich des Zigarettenmagazins, nämlich bei der Bildung der dem Packungsinhalt entsprechenden Zigarettengruppen und beim Abtransport derselben in erhöhtem Masse Tabakpartikel anfallen. Diese werden durch die erfindungsgemäß angeordneten und ausgebildeten Organe aufgenommen und in den Fertigungsprozess der Zigaretten zurückgegeben. Hierfür ist gemäß einem weiteren Vorschlag der Erfindung ein zentraler Tabakabscheider vorgesehen, der die in einem Luftstrom zugeführten Tabakpartikel absondert und in einem Behälter sammelt.

Ausführungsbeispiele der Erfindung werden nachfolgend anhand der Zeichnungen näher erläutert. Es zeigt:
- Fig. 1: ein Aggregat einer (Zigaretten-)Verpackungsmaschine, nämlich ein Zigaretten-Magazin in Seitenansicht,
- Fig. 2: eine Einzelheit des Aggregats gemäß Fig. 1, nämlich ein Bereich eines Bandförderers, in vergrößertem Maßstab,
- Fig. 3: das Zigaretten-Magazin gemäß Fig. 1 in Queransicht,
- Fig. 4: eine weitere Einzelheit des Zigaretten-Magazins in einer Ansicht gemäß Pfeil IV in Fig. 3,
- Fig. 5: eine Zigaretten-Verpackungsmaschine im Grundriss,
- Fig. 6: eine Einzelheit der Verpackungsmaschine, nämlich ein Saugleitungssammler, in Ansicht,
- Fig. 7: die Einzelheit gemäß Fig. 6 in einer um 90° versetzten Ansicht,
- Fig. 8: einen Tabakabscheider in Seitenansicht (Innenansicht),
- Fig. 9: den Tabakabscheider in einer gegenüber Fig. 8 um 90° versetzten Darstellung.

Die in den Zeichnungen dargestellten Übersichten und Details befassen sich mit dem bevorzugten Anwendungsbeispiel, nämlich der Ausgestaltung und Arbeitsweise einer Verpackungsmaschine 10 für Zigaretten 11. Bei der Verpackungsmaschine 10 (Fig. 5) kann es sich um einen Weichpacker handeln, also um eine Verpackungsmaschine 10 für die Fertigung von Weichpackungen. Die Verpackungsmaschine 10 ist von einem Maschinengehäuse 12 umgeben. Innerhalb desselben sowie an dem Maschinengehäuse 12 sind unterschiedliche Aggregate angeordnet, die sich mit der Handhabung der Zigaretten 11 befassen.

Zu einer Verpackungsmaschine für Zigaretten 11 gehört standardmäßig ein Zigaretten-Magazin 13. Diesem werden im Bereich von (vier) Schachtgruppen 14 Zigarettengruppen 15 entsprechend dem Inhalt einer Zigarettenpackung entnommen. Diese werden in Taschen 16 einer Taschenkette 17 eingeschoben. Der Transport der Zigarettengruppen 15 durch die Taschenkette 17 erfolgt im Bereich eines (horizontalen) Untertrums 18.

Im Bereich des Zigaretten-Magazins 13 und des anschließenden Förderers der Zigaretten 11, nämlich der Taschenkette 17, ergibt sich ein erhöhter Anfall von Tabakresten bzw. Tabakpartikeln 19. Diese werden durch gezielt angeordnete und funktionell ausgestaltete Förderorgane erfasst und abtransportiert.

Unterhalb der Taschenkette 17 befindet sich im Einschubbereich der Zigarettengruppen 15 in die Taschen 16 ein Auffangtrichter 20. In diesen gelangen die Tabakpartikel 19, die durch den Einschub der Zigarettengruppen 15 in die Taschen 16 frei werden. Eine Trichterwand 21 ist bogenförmig bzw. polygonartig gestaltet und führt um eine horizontale Führungsstange 22 herum, die unterhalb des Taschenförderers 17 positioniert ist (Fig. 3).

In Förderrichtung der Taschenkette 17 ist im Anschluss an das Zigaretten-Magazin 13 ein weiteres Aufnahmeorgan für Tabakpartikel 19 vorgesehen, nämlich ein Absaugaggregat 23. Dieses umfasst mit einem Absauggehäuse 24 die Taschenkette 17 an der Oberseite und an einer freien Längsseite. An das Absauggehäuse 24 schließt - diagonal gegenüber der Taschenkette 17 - eine Absaugleitung 25 an. Diese ist mit einem Saugaggregat verbunden und saugt Tabakpartikel 19 aus dem Absauggehäuse 24 ab.

Im Bereich des Zigaretten-Magazins 13 sind weitere Organe zum Sammeln und Abführen von Tabakpartikeln 19 vorgesehen. Fig. 3 zeigt das Zigaretten-Magazin 13 in einer Seitenansicht bzw. in einem Vertikalschnitt durch eine Schachtgruppe 14 bzw. durch einen (aufrechten) Zigarettenschacht, in dem die Zigaretten in einzelnen Reihen übereinander positioniert sind. Die Zigarettengruppen 15 werden durch Stößel 26 aus den Zigarettenschächten bzw. den Schachtgruppen 14 ausgeschoben. Eine Gruppe von Stößeln wird zu diesem Zweck durch den unteren Bereich der Zigarettenschächte bzw. Schachtgruppen 14 hindurchgeschoben in Richtung auf die Taschenkette 17. Die Zigaretten 11 werden von den Stößeln 26 bis in den Bereich einer auf- und abbewegbaren Presstasche 27 bewegt. In einer oberen Position der Presstasche 27 wird die Zigarettengruppe 15 in diese eingeschoben. Danach wird die Presstasche 27 abgesenkt - unter leichtem Zusammendrücken der Zigarettengruppe 15. In der unteren Stellung (Fig. 3) wird dann die (zusammengedrückte) Zigarettengruppe 15 durch einen Schieber 28 aus der Presstasche aus- und in eine Tasche 16 der Taschenkette 17 eingeschoben. Dabei tritt die Zigarettengruppe 15 durch ein Mundstück 29 hindurch.

Im Bereich der Presstasche 27 bzw. des Mundstücks 29 werden zwangsläufig Tabakpartikel 19 freigesetzt. Diese fallen aufgrund von Eigengewicht neben einem Teil der Verpackungsmaschine infolge Eigengewicht nach unten.

Ein weiterer Entstehungsbereich für Tabakpartikel 19 ist die Rückseite des Zigaretten-Magazins 13 im Arbeitsbereich der Stößel 26. Eine rückseitige Magazinwand 30 ist im unteren Bereich mit einer Ausnehmung 31 versehen. Hier kommt ein weiteres Absaugorgan 32 zur Wirkung. Oberhalb der Bewegungsebene der Stößel 26 ist ein Saugstück 33 angeordnet (Fig. 4). Es handelt sich dabei um einen langgestreckten Körper, der sich entlang der Rückseite des Zigaretten-Magazins 13 im Bereich der Ausnehmung 31 erstreckt. Innerhalb des Saugstücks 33 sind Saugkammern 34 gebildet. Diese sind je einer Schachtgruppe 14 des Zigaretten-Magazins 13 zugeordnet und auf der der Schachtgruppe 14 zugekehrten Seite offen (Fig. 3). Die Saugkammern 34 sind miteinander verbunden, so dass über diese (vier) Saugkammern 34 aus dem Bereich der Schachtgruppen 14 die Tabakpartikel 19 abgesaugt werden können.

Beim vorliegenden Ausführungsbeispiel sind je zwei Saugkammern 34 durch einen Querkanal 35 miteinander verbunden. An beide Enden des Saugstücks 33 schließt eine Absaugleitung 36, 37 an. Auch diese sind mit einer Unterdruckquelle verbunden und saugen demnach die Luft mit den Tabakpartikeln aus dem beschriebenen Bereich ab.

Die Taschenkette 17 bzw. deren Untertrum 18 mit den gefüllten Taschen 16 ist auf der gesamten Förderstrecke mit einem Auffangorgan für Tabakpartikel 19 versehen. Es handelt sich dabei um ein Förderband 38 unterhalb des Untertrums 18 der Taschenkette 17. Das Förderband nimmt die durch Eigengewicht herunterfallenden Tabakpartikel 19 auf und fördert diese - entgegen der Förderrichtung der Taschenkette 17 - zum Auffangtrichter 20.

Die von dem Auffangtrichter 20 aufgenommenen Tabakpartikel werden abwärts geleitet und unterhalb des Auffangtrichters von einem Sammelorgan aufgenommen, nämlich einem Sammelgurt 39. Dieses ist in Querrichtung, nämlich in der Breite so bemessen, dass auch die neben dem Auffangtrichter 20, nämlich aus dem Bereich der Presstasche 27, nach unten fallenden Tabakpartikel von diesem Sammelgurt 39 aufgenommen werden können.

Die von dem Sammelgurt 39 aufgenommenen Tabakpartikel 19 werden an ein Abförderorgan übergeben, nämlich an ein Saugrohr 40. Dieses ist am Ende des Sammelgurts 39, nämlich im Bereich einer Umlenkwalze 41, angeordnet. Das Saugrohr 40 umschließt die Umlenkwalze 41 teilweise. Die Wandung des Saugrohrs 40 ist mit einer Öffnung 42 versehen. Im Bereich derselben ist die Umlenkwalze 41 positioniert, so dass der Sammelgurt 39 mit den Tabakpartikeln in das Saugrohr 40 läuft. Dieses erstreckt sich in Axialrichtung der Umlenkwalze 41. Das Saugrohr 40 ist an eine Unterdruckquelle angeschlossen und fördert die Tabakpartikel, wie in Fig. 3 dargestellt.

Die im Bereich der einzelnen Organe bzw. Aggregate abgeförderten oder abgesaugten Tabakpartikel werden zweckmäßigerweise gesammelt. Bei dem vorliegenden Ausführungsbeispiel führen die innerhalb der Verpackungsmaschine 10 von den einzelnen Aggregaten kommenden Absaugleitungen 25, 36, 37 sowie das Absaugrohr 40 zu einem zentralen, gemeinsamen Saugrohr, nämlich einem Hauptrohr 43. Dieses ist mit einem trichterartigen Verbindungsstück 44 versehen, welches den Anschluss einer Mehrzahl von Saugleitungen bzw. Saugrohren an das zentrale Hauptrohr 43 ermöglicht.

Das Hauptrohr 43 wiederum ist mit einem Tabakabscheider 45 verbunden. Dieser kann als Aggregat in der Verpackungsmaschine 10, nämlich innerhalb des Maschinengehäuses 12, angeordnet sein. Bei dem vorliegenden Ausführungsbeispiel (Fig. 5) führt das Hauptrohr 43 rückseitig aus der Verpackungsmaschine 10 bzw. aus dem Maschinengehäuse 12 heraus zum Tabakabscheider 45. Dieser ist als schrankartiges Gebilde mit Abstand von der Verpackungsmaschine 10 an deren Rückseite positioniert.

Der Tabakabscheider 45 ist eine weitere Besonderheit der Vorrichtung. Das Hauptrohr 43 führt von oben her in ein schrankartiges Gehäuse 46. Innerhalb desselben ist ein durch Elektromotor angetriebenes Gebläse 47 im oberen Bereich positioniert. Durch dieses Gebläse wird der Unterdruck erzeugt. Zu diesem Zweck wird Luft aus dem Hauptrohr 43 abwärts gefördert. Die aus einem unteren, offenen Ende des Hauptrohrs 43 austretende Saugluft wird durch ein Abscheideorgan 48 umgelenkt. Es handelt sich dabei um eine abgerundete Wandung, die zusammen mit einer Seitenwandung des Gehäuses 46 einen Behälter bildet, in dem die Tabakpartikel 19 durch Absinken gesammelt werden. Die Luftströmung verläuft entlang den Pfeilen, also durch das Abscheideorgan 48 hindurch in Aufwärtsrichtung und sodann neben dem Abscheideorgan 48 durch dort angebrachte Luftfilter 49 hindurch. Es handelt sich dabei um drei nebeneinanderliegende Filterpatronen handelsüblicher Bauart. Das obere Ende ist mit einer quergerichteten Tragwand 50 im Tabakabscheider 45 verbunden. Die Tragwand 50 weist im Bereich der Luftfilter 49 Durchtrittsöffnungen 51 auf. Der Bereich oberhalb der Tragwand 50 wird durch das Gebläse 47 mit Unterdruck beaufschlagt, so dass die Luft durch die Luftfilter 49 hindurchgesaugt wird. Die Luft wird in den Luftfiltern 49 gereinigt und tritt oben durch eine Austrittsöffnung 52 hindurch nach außen.

Oberhalb der Tragwand 50 sind im Bereich der Luftfilter 49 Druckluftdüsen 53 angeordnet. Diese dienen zur Reinigung der Luftfilter 49 mit Hilfe von Druckluft, die von einem Druckbehälter von Zeit zu Zeit einen Druckluftstoß durch die Luftfilter 49 hindurchleiten, um diese von Rückständen zu reinigen.

Eine Besonderheit besteht darin, dass die aufgefangenen und gesammelten Tabakpartikel 19 wieder in den Produktionsprozess zurückgegeben werden können. Zu diesem Zweck ist das Abscheideorgan 48 entleerbar. Die das Abscheideorgan 48 bildende behälterartige Wandung ist an einer aufrechten Seitenwand 54 des Tabakabscheiders 45 angeordnet. In diesem Bereich befindet sich eine Entnahmeöffnung für die Tabakpartikel 19, die durch eine Klappe 55 als Teil der Seitenwand 54 verschließbar ist. Für die Entnahme der Tabakpartikel 19 wird die Klappe 55 geöffnet (gestrichelte Position in Fig. 9). Die Tabakpartikel können nun entnommen werden, und zwar über eine Rutsche 56. Diese ist in einer solchen Höhe positioniert, dass ein Fahrzeug bzw. ein bewegbarer Aufnahmebehälter unterhalb der Rutsche 56 positioniert werden kann zur Aufnahme der Tabakpartikel 19.

Zur Aufnahme von eventuellen Staubpartikeln ist unterhalb des Abscheideorgans 48 und auch unterhalb der Luftfilter 49 ein weiteres Auffangorgan angeordnet, nämlich ein oben offener Sammelbehälter 57. Dieser ist als Schublade ausgebildet und kann seitlich, nämlich über die Seitenwand 54, aus dem Tabakabscheider herausgezogen werden.

Die beschriebenen Organe und Aggregate zum Auffangen und Abfördern von Tabakpartikeln können in analoger Weise auch bei weiteren Aggregaten und Organen der Verpackungsmaschine angeordnet sein, insbesondere aber auch in entsprechender Weise bei einem Maker.

### Bezugszeichenliste :

- 10: Verpackungsmaschine
- 11: Zigarette
- 12: Maschinengehäuse
- 13: Zigaretten-Magazin
- 14: Schachtgruppe
- 15: Zigarettengruppe
- 16: Tasche
- 17: Taschenkette
- 18: Untertrum
- 19: Tabakpartikel
- 20: Auffangtrichter
- 21: Trichterwand
- 22: Führungsstange
- 23: Absaugaggregat
- 24: Absauggehäuse
- 25: Absaugleitung
- 26: Stößel
- 27: Presstasche
- 28: Schieber
- 29: Mundstück
- 30: Magazinwand
- 31: Ausnehmung
- 32: Absaugorgan
- 33: Saugstück
- 34: Saugkammer
- 35: Querkanal
- 36: Absaugleitung
- 37: Absaugleitung
- 38: Förderband
- 39: Sammelgurt
- 40: Saugrohr
- 41: Umlenkwalze
- 42: Öffnung
- 43: Hauptrohr
- 44: Verbindungsstück
- 45: Tabakabscheider
- 46: Gehäuse
- 47: Gebläse
- 48: Abscheideorgan
- 49: Luftfilter
- 50: Tragwand
- 51: Durchtrittsöffnung
- 52: Austrittsöffnung
- 53: Druckluftdüse
- 54: Seitenwand
- 55: Klappe
- 56: Rutsche
- 57: Sammelbehälter

## Patentansprüche

1. Vorrichtung zum Verpacken von Zigaretten (11) mit einem Zigaretten-Magazin (13) zur Bildung von Zigarettengruppen (15) durch Ausschub derselben aus dem Zigaretten-Magazin (13) mittels Stößel (26) und Überführung an einen Zigarettenförderer, insbesondere eine Taschenkette (17), **gekennzeichnet durch** folgende Merkmale:
a) im Bereich des Zigarettenmagazins (13) ist mindestens ein Absaugorgan (32) zum Absaugen von Tabakpartikeln (19) angeordnet,
b) das Absaugorgan (32) ist in einem rückseitigen Bereich des Zigaretten-Magazins (13) angeordnet, insbesondere unmittelbar oberhalb der Bewegungsebene der Stößel (26),
c) die **durch** das Absaugorgan (32) erfassten Tabakpartikel (19) sind über Absaugleitungen (37, 43) einem Tabakabscheider (45) zuführbar, der die Tabakpartikel (19) absondert und sammelt.

2. Vorrichtung nach Anspruch 1, **gekennzeichnet durch** folgende Merkmale:
a) das Absaugorgan (32) weist ein Saugstück (33) auf, welches den Enden der Zigaretten (11) im Zigaretten-Magazin (13) zugekehrt ist, insbesondere Filterenden,
b) das Saugstück (33) erstreckt sich quer über die volle Breite des Zigaretten-Magazins (13),
c) das Saugstück (33) weist Saugkammern (34) auf zur Aufnahme von Saugluft mit Tabakpartikeln (19),
d) die Saugkammer (34) sind auf der den Zigaretten (11) zugekehrten Seite mindestens teilweise offen.

3. Vorrichtung nach Anspruch 2, **dadurch gekennzeichnet, dass** zwei Absaugleitungen an einander gegenüberliegenden Enden mit dem Saugstück (33) bzw. den Saugkammern (34) verbunden sind zum Absaugen von Luft mit Tabakpartikeln.

4. Vorrichtung nach Anspruch 1 oder einem der weiteren Ansprüche, **dadurch gekennzeichnet, dass** im Bereich des Zigarettenförderers, insbesondere im Bereich der Taschenkette (17), mindestens ein Absaugorgan (23) im Bereich des Einschubs der Zigarettengruppen (15) in Taschen (16) des Zigarettenförderers angeordnet ist.

5. Vorrichtung nach Anspruch 4, **dadurch gekennzeichnet, dass** das Absaugaggregat (23) ein Absauggehäuse (24) aufweist, welches den Zigarettenförderer bzw. die Taschenkette (17) teilweise umschließt, insbesondere im Bereich einer Oberseite und einer Längsseite, wobei eine Absaugleitung (25) an das Absauggehäuse (24) anschließt.

6. Vorrichtung nach Anspruch 1 oder einem der weiteren Ansprüche, **dadurch gekennzeichnet, dass** durch Eigengewicht absinkende Tabakpartikel (19) durch Förderbänder (38, 39) aufgefangen und abtransportiert werden, wobei die von den Förderbändern (38, 39) transportierten Tabakpartikel einem Absaugaggregat zuführbar sind zum Weitertransport der Tabakartikel mittels Saugluft.

7. Vorrichtung nach Anspruch 6 oder einem der weiteren Ansprüche, **dadurch gekennzeichnet, dass** unterhalb des Zigarettenförderers, insbesondere unterhalb der Taschenkette (17) bzw. unterhalb eines Untertrums (18) derselben ein Förderband (38) angeordnet ist, welches sich in Längsrichtung der Taschenkette (17) bzw. des Untertrums (18) erstreckt, wobei von dem Förderband (38) aufgefangene Tabakpartikel (19) einem Sammelorgan zuführbar sind, vorzugsweise einem Auffangtrichter (20).

8. Vorrichtung nach Anspruch 7, **dadurch gekennzeichnet, dass** unterhalb des Auffangtrichters (20) ein weiteres Förderorgan für Tabakpartikel (19) angeordnet ist, insbesondere ein Sammelgurt (39), der die Tabakpartikel einem Absaugaggregat zuführt, insbesondere einem im Bereich einer Umlenkwalze (41) des Sammelgurts (39) angeordneten Saugrohr (40), welches die Umlenkwalze (41) teilweise umschließt, derart, dass die Tabakpartikel durch den Sammelgurt (39) in das Saugrohr (40) förderbar sind.

9. Vorrichtung nach Anspruch 1 oder einem der weiteren Ansprüche, **dadurch gekennzeichnet, dass** die Absaugleitungen (25, 36, 37) dem zentralen Tabakabscheider (45) zuführbar sind, wobei die Absaugleitungen (25, 36, 37) über ein Verbindungsstück (44) in einem Hauptrohr (43) münden, welches zum Tabakabscheider (45) führt.

10. Vorrichtung nach Anspruch 1 oder einem der weiteren Ansprüche, **dadurch gekennzeichnet, dass** der Tabakabscheider (45) als schrankartiges Gebilde außerhalb der Verpackungsmaschine (10) positioniert ist mit Abstand von dieser, wobei das Hauptrohr (43) aus der Verpackungsmaschine (10) zum Tabakabscheider (45) führt

11. Vorrichtung nach Anspruch 1 oder einem der weiteren Ansprüche, **dadurch gekennzeichnet, dass** der Tabakabschneider (45) innerhalb eines Gehäuses (46) ein Gebläse (47) aufweist zum Erzeugen von Saugluft, wobei die angesaugte, mit Tabakpartikeln (19) versetzte Luft einem Abscheideorgan (48) zum Abscheiden der Tabakpartikel (19) zuführbar und die von den Tabakpartikeln (19) befreite Luft sodann von dem Gebläse (47) nach außen leitbar ist.

12. Vorrichtung nach Anspruch 11, **dadurch gekennzeichnet, dass** die angesaugte Luft nach Abscheiden der Tabakpartikel (19) im Bereich des Abscheideorgans (48) durch Reinigungsorgane hindurchleitbar ist, insbesondere durch Luftfilter (49).

13. Vorrichtung nach Anspruch 1 oder einem der weiteren Ansprüche, **dadurch gekennzeichnet, dass** der Tabakabscheider (45) im Bereich des Abscheideorgans (48) eine Entnahmevorrichtung für angesammelte Tabakpartikel (19) aufweist, insbesondere eine Klappe (55), die mit Abstand vom Boden positioniert ist.

14. Vorrichtung nach Anspruch 10 oder einem der weiteren Ansprüche, **dadurch gekennzeichnet, dass** das Hauptrohr (43) an einer Oberseite in das Gehäuse (46) des Tabakabscheiders (45) eintritt und dass die Luft nach Abscheiden und ggf. Reinigen über eine ebenfalls oben angebrachte Austrittsöffnung (52) aus dem Gehäuse (46) austritt.

## Claims

1. An apparatus for packaging cigarettes (11), with a cigarette magazine (13) for forming cigarette groups (15) by pushing the latter out of the cigarette magazine (13) by means of push rods (26) and transferring said cigarette groups (15) to a cigarette conveyor, in particular to a pocket chain (17), **characterized by** the following features:
a) at least one suction-extraction element (32) is arranged in the region of the cigarette magazine (13) for the extraction by suction of tobacco particles (19),
b) the suction-extraction element (32) is arranged in a rear region of the cigarette magazine (13), in particular directly above the movement plane of the push rods (26),
c) the tobacco particles (19) intercepted by the suction-extraction element (32) can be fed via suction-extraction lines (37, 43) to a tobacco separator (45) which separates and collects the tobacco particles (19).

2. The apparatus according to Claim 1, **characterized by** the following features:
a) the suction-extraction element (32) has a suction member (33) which is directed towards the ends of the cigarettes (11), in particular filter ends thereof, in the cigarette magazine (13),
b) the suction member (33) extends transversely over the entire width of the cigarette magazine (13),
c) the suction member has suction chambers (34) for receiving suction air with tobacco particles (19),
d) the suction chambers (34) are open at least partially on the side directed towards the cigarettes (11).

3. The apparatus according to Claim 2, **characterized in that** two suction-extraction lines (36, 37) arranged at mutually opposite ends are connected to the suction member (33) or to the suction chambers (34) for the purpose of extracting air with tobacco particles by suction.

4. The apparatus according to Claim 1 or one of the further Claims, **characterized in that** in the region of the cigarette conveyor, in particular in the region of the pocket chain (17), at least one suction-extraction subassembly (23) is positioned in the region where the cigarette groups (15) are pushed into the pockets (16) of the cigarette conveyor.

5. The apparatus according to Claim 4, **characterized in that** the suction-extraction subassembly (23) has a suction-extraction housing (24) which partially encloses the cigarette conveyor or the pocket chain (17), in particular in the region of a top side and a longitudinal side, a suction-extraction line (25) adjoining the suction-extraction housing (24).

6. The apparatus according to Claim 1 or one of the further Claims, **characterized in that** tobacco particles (19) falling downwards under their own weight are intercepted and transported away by conveying belts (38, 39), it being possible for the tobacco particles transported by the conveying belts (38, 39) to be fed to a suction-extraction subassembly for the further transport of the tobacco particles by means of suction air.

7. The apparatus according to Claim 6 or one of the further Claims, **characterized in that** arranged beneath the cigarette conveyor, in particular beneath the pocket chain (17) or beneath a bottom strand (18) of the same, is a conveying belt (38) which extends in the longitudinal direction of the pocket chain (17) or of the bottom strand (18), it being possible for tobacco particles (19) intercepted by the conveying belt (38) to be fed to a collecting element, preferably to an intercepting hopper (20).

8. The apparatus according to Claim 7, **characterized in that** arranged below the intercepting hopper (20) is a further conveying element for tobacco particles (19), in particular a collecting belt (39), which feeds the tobacco particles to a suction-extraction subassembly, in particular to a suction tube (40) which is arranged in the region of a deflecting roller (41) of the collecting belt (39) and which partially encloses the deflecting roller (41) such that the tobacco particles can be conveyed into the suction tube (40) by the collecting belt (39).

9. The apparatus according to Claim 1 or one of the further Claims, **characterized in that** the suction-extraction lines (25, 36, 37) can be fed to the central tobacco separator (45), with the suction-extraction lines (25, 36, 37) opening out, via a connecting member (44), in a main tube (43), which leads to the tobacco separator (45).

10. The apparatus according to Claim 1 or one of the further Claims, **characterized in that** the tobacco separator (45) is positioned, as a cabinet-like structure, outside the packaging machine (10), at a distance from the same, the main tube (43) leading out of the packaging machine (10) to the tobacco separator (45).

11. The apparatus according to Claim 1 or one of the further Claims, **characterized in that**, within a housing (46), the tobacco separator (45) has a fan (47) for producing suction air, it being possible for the incoming air, which is mixed with tobacco particles (19), to be fed to a separating element (48) for separating out the tobacco particles (19), and then for the air now free of the tobacco particles (19) to be conducted outwards by the fan (47).

12. The apparatus according to Claim 11, **characterized in that**, once the tobacco particles (19) have been separated out in the region of the separating element (48), the incoming air can be passed through cleaning elements, in particular through air filters (49).

13. The apparatus according to Claim 1 or one of the further Claims, **characterized in that**, in the region of the separating element (48), the tobacco separator (45) has a removal arrangement for collected tobacco particles (19), in particular a flap (55) which is positioned at a distance from the base.

14. The apparatus according to Claim 10 or one of the further Claims, **characterized in that**, on its top side, the main tube (43) passes into the housing (46) of the tobacco separator (45), and **in that** the air - once it has been separated off and, if appropriate, cleaned - emerges from the housing (46) via an outlet opening (52) likewise provided at the top.

## Revendications

1. Dispositif d'empaquetage de cigarettes (11) comportant un magasin à cigarettes (13) pour la formation de groupes de cigarettes (15) par expulsion de celles-ci du magasin à cigarettes (13) au moyen de poussoirs (26) et transfert à un transporteur de cigarettes, en particulier à une chaîne à poches (17), **caractérisé par** les caractéristiques suivantes :
a) dans la zone du magasin à cigarettes (13) est placé au moins un organe d'aspiration (32) pour l'aspiration des particules de tabac (19),
b) l'organe d'aspiration (32) est placé dans une partie arrière du magasin à cigarettes (13), en particulier immédiatement au-dessus du plan de mouvement des poussoirs (26),
c) les particules de tabac (19) saisies par l'organe d'aspiration (32) sont conduites par des conduites d'aspiration (37, 43) à un séparateur de tabac (45) qui sépare et rassemble les particules de tabac (19).

2. Dispositif selon la revendication 1, **caractérisé par** les caractéristiques suivantes :
a) l'organe d'aspiration (32) présente une pièce d'aspiration (33) qui est dirigée vers les bouts des cigarettes (11) dans le magasin à cigarettes (13), en particulier vers des bouts-filtres,
b) la pièce d'aspiration (33) s'étend à travers toute la largeur du magasin à cigarettes (13),
c) la pièce d'aspiration (33) présente des chambres d'aspiration (34) destinées à recevoir de l'air aspiré contenant les particules de tabac (19),
d) les chambres d'aspiration (23) sont au moins partiellement ouvertes sur le côté dirigé vers les cigarettes (11).

3. Dispositif selon la revendication 2, **caractérisé par le fait que** deux conduites d'aspiration sont jointes à des extrémités opposées à la pièce d'aspiration (33) ou aux chambres d'aspiration (34) pour l'aspiration d'air contenant les particules de tabac.

4. Dispositif selon la revendication 1 ou une des autres revendications, **caractérisé par le fait que** dans la zone du transporteur de cigarettes, en particulier dans la zone de la chaîne à poches (17), au moins un organe d'aspiration (23) est placé dans la zone d'introduction des groupes de cigarettes (15) dans les poches (16) du transporteur de cigarettes.

5. Dispositif selon la revendication 4, **caractérisé par le fait que** l'organe d'aspiration (23) présente une boîte d'aspiration (24) qui entoure partiellement le transporteur de cigarettes ou la chaîne à poches (17), en particulier dans la zone d'un côté supérieur et d'un côté longitudinal, une conduite d'aspiration (25) se raccordant à cette boîte d'aspiration (24).

6. Dispositif selon la revendication 1 ou une des autres revendications, **caractérisé par le fait que** les particules de tabac (19), descendant par leur propre poids, sont reçues et évacuées par des bandes transporteuses (38, 39), les particules de tabac transportées par les bandes transporteuses (38, 39) étant amenées à un organe d'aspiration pour la suite de leur transport au moyen d'air aspiré.

7. Dispositif selon la revendication 6 ou une des autres revendications, **caractérisé par le fait qu'**au-dessous du transporteur de cigarettes, en particulier au-dessous de la chaîne à poches (17), plus précisément au-dessous d'un brin inférieur (18) de celui-ci, est placée une bande transporteuse (38) qui s'étend dans la direction longitudinale de la chaîne à poches (17) ou du brin inférieur (18), les particules de tabac (19) reçues par cette bande transporteuse (38) étant conduites à un organe collecteur, de préférence à une trémie réceptrice (20).

8. Dispositif selon la revendication 7, **caractérisé par le fait qu'**au-dessous de la trémie réceptrice (20) est placé un autre organe transporteur des particules de tabac (19), en particulier une courroie collectrice (39) qui conduit les particules de tabac à un organe d'aspiration, en particulier à un tuyau d'aspiration (40) placé dans la zone d'un rouleau de renvoi (41) de la courroie collectrice (39) et entourant partiellement ce rouleau de renvoi (41), de façon telle que les particules de tabac puissent être amenées par la courroie collectrice (39) dans le tuyau d'aspiration (40).

9. Dispositif selon la revendication 1 ou une des autres revendications, **caractérisé par le fait que** les conduites d'aspiration (25, 36, 37) peuvent être amenées au séparateur central de tabac (45) et débouchent alors par un raccord (44) dans un tuyau principal (43) qui va au séparateur de tabac (45).

10. Dispositif selon la revendication 1 ou une des autres revendications, **caractérisé par le fait que** le séparateur de tabac (45) est placé comme objet du genre armoire à l'extérieur de l'empaqueteuse (10) à distance de celle-ci, le tuyau principal (43) allant de l'empaqueteuse (10) au séparateur de tabac (45).

11. Dispositif selon la revendication 1 ou une des autres revendications, **caractérisé par le fait que** le séparateur de tabac (45) présente à l'intérieur d'un coffret (46) une soufflante (47) pour la production d'air aspiré, l'air aspiré mélangé aux particules de tabac (19) étant conduit à un organe séparateur (48) pour la séparation des particules de tabac (19), et l'air débarrassé des particules de tabac (19) étant ensuite conduit à l'extérieur par la soufflante (47).

12. Dispositif selon la revendication 11, **caractérisé par le fait que** l'air aspiré, après séparation des particules de tabac (19) dans la zone de l'organe séparateur (48), traverse des organes épurateurs, en particulier des filtres à air (49).

13. Dispositif selon la revendication 1 ou une des autres revendications, **caractérisé par le fait que** le séparateur de tabac (45) présente dans la zone de l'organe séparateur (48) un dispositif d'enlèvement des particules de tabac (19) rassemblées, en particulier un volet (55) qui est placé à distance du fond.

14. Dispositif selon la revendication 10 ou une des autres revendications, **caractérisé par le fait que** le tuyau principal (43) entre sur un côté supérieur dans le coffret (46) du séparateur de tabac (45) et que l'air, après séparation et éventuellement épuration, sort du coffret (46) par un orifice de sortie (52) situé également en haut.
